# EUROPÄISCHE PATENTANMELDUNG

(11) **EP 0 692 426 A1**
(43) Veröffentlichungstag der Anmeldung: **17.01.1996**
(21) Anmeldenummer: 95110371.2
(22) Anmeldetag: 04.07.1995
(51) Int. Cl.: B65B 31/00

(54) **Verfahren und Vorrichtung zum Verschliessen von Behältern**

(30) Priorität: 12.07.1994 DE 4424098
(71) Anmelder: Alcoa Deutschland GmbH Verpackungswerke, D-67547 Worms (DE)
(72) Erfinder: Spether, Karl-Heinz, D-68526 Ladenburg (DE); Hofmann, Wilhelm, D-68519 Viernheim (DE)
(74) Vertreter: Gleiss & Grosse

(57) **Zusammenfassung**

Die Erfindung betrifft ein Verfahren zum Verschließen von gefüllten, sich in entlang einer Transportbahn bewegenden Behältern, wobei eine Sterilbehandlung oder dergleichen im Bereich der Behältermündung jedes Behälters und einer für das Verschließen verwendendeten Verschlußkappe durchgeführt wird. Es ist vorgesehen, daß die Verschlußkappe (3) der Behältermündung (2) derart zugeführt wird, daß sich die Verschlußkappe (3) -während der Bewegung des Behälters (1) entlang der Transportbahn- oberhalb der Behältermündung (2) mit Abstand zu dieser zur Bildung eines Zutrittsspalts (21) befindet und daß zumindest im Bereich des Zutrittsspalts (21) die Sterilbehandlung unter Umschließen der Behandlungszone (11) eine definiert vorwählbare Zeit durchgeführt und nach Ablauf dieser Zeit der Verschließvorgang vollzogen wird.

## Beschreibung

Die Erfindung betrifft ein Verfahren zum Verschließen von gefüllten, sich entlang einer Transportbahn bewegenden Behältern, wobei eine Sterilbehandlung oder dergleichen im Bereich der Behältermündung jedes Behälters und einer für das Verschließen verwendeten Verschlußkappe durchgeführt wird.

Es ist bekannt, die Verschlußkappe schräg von oben kommend in Richtung der Behälterbewegung der entsprechenden Behältermündung zuzuführen, so daß sie die Behältermündung übergreift und auf diese Art und Weise mitgenommen wird. Die Behälter bewegen sich entlang einer geraden Transportbahn. Um eine Sterilbehandlung durchzuführen, findet das Ganze in einer Dampfatmosphäre statt. Man spricht in diesem Zusammenhang auch von einer sogenannten Durchläufer-Anordnung, das heißt, beim Durchlauf der Behälter auf einer geraden Bahn werden von deren Behältermündungen die zugeführten Verschlußkappen mitgenommen. Anschließend werden dann die sich bereits in überfangender Position auf der Behältermündung befindlichen Verschlußkappen verschlossen. Dies kann beispielsweise durch Aufschrauben usw. erfolgen.

Ferner ist es bekannt, wie vorstehend erwähnt in gleicher Art und Weise die Verschlußkappen den Behältermündungen von zu verschließenden Behältern zuzuführen und anschließend jede bereits auf der Behältermündung aufliegende Verschlußkappe mittels einer Vorrichtung anzuheben, dann mittels rohrförmiger Düsen Dampf in den Kopfraum des Behälters einzublasen und schließlich die Verschlußkappe wieder abzusenken und dann den Behälter zu verschließen.

Die bekannten Verfahren sind aufwendig und die Sterilisierergebnisse nicht immer befriedigend.

Der Erfindung liegt die Aufgabe zugrunde, ein Verfahren der eingangs genannten Art zu schaffen, das die vorstehend genannten Nachteile beseitigt.

Diese Aufgabe wird erfindungsgemäß dadurch gelost, daß die Verschlußkappe der Behältermündung derart zugeführt wird, daß sich die Verschlußkappe -während der Bewegung des Behälters entlang der Transportbahn- oberhalb der Behältermündung mit Abstand zu dieser zur Bildung eines Zutrittsspalts befindet und daß zumindest im Bereich des Zutrittsspalts die Sterilbehandlung unter Umschließung der Behandlungszone eine definiert vorwählbare Zeit durchgeführt und nach Ablauf dieser Zeit der Verschließvorgang vollzogen wird. Dadurch, daß während der Bewegung des Behälters die sich oberhalb der Behältermündung -mit Abstand zu dieser- befindliche Verschlußkappe unter Ausbildung eines Zutrittsspalts befindet und eine Umschließung der Behandlungszone vorgenommen wird, wobei diese Umschließung zumindest den Bereich des Zutrittsspalts umfaßt, ist auf definiertem Raum die Sterilbehandlung durchführbar. Diese Behandlung erfaßt nicht nur den Bereich der Behältermündung, sondern auch die Innenseite und auch die äußeren Randbereiche der Verschlußkappe und führt ferner dazu, daß auch eine Kopfraum-Sterilbehandlung durchgeführt wird, das heißt, der sich oberhalb des Füllguts im Behälter im Bereich der Behältermündung befindliche Raum wird sterilisiert. Unter dem im Zuge dieser Anmeldung verwendeten Begriff "steril" beziehungsweise "Sterilbehandlung" sind beliebige Maßnahmen zu verstehen, die dazu führen, daß ein vorzeitiges Verderben des Füllguts, insbesondere Lebensmittels, nicht eintritt. Mithin ist unter dem Begriff "Sterilbehandlung" nicht nur eine vollständige Entkeimung, sondern auch eine Senkung der Keimzahl zu verstehen.

Nach einer Weiterbildung der Erfindung ist vorgesehen, daß die Sterilbehandlung eine Dampfatmosphären-Behandlung ist. Mithin wird Heißdampf in die Behandlungszone eingebracht. Durch das Eindringen von Dampf in den Kopfraum des jeweiligen Behälters entsteht nach der Behandlung ein Vakuum. Dies ist nicht nur für die Haltbarkeit des Behälterinhalts von Vorteil, sondern führt auch zu einer Originalitätssicherung, indem das Öffnen mit einem Plopp-Geräusch verbunden ist, das dem Verbraucher angibt, daß die Erstöffnung von ihm erfolgt.

Alternativ ist es auch möglich, wenn als Sterilbehandlung eine Vakuumbehandlung und anschließend eine Schutzgasbehandlung, beispielsweise mit Kohlendioxyd, durchgeführt wird. Aufgrund der vorherigen Vakuumbehandlung wird die so entstandene Unterdruckzone durch das Schutzgas aufgefüllt, das heißt, auch in einem solchen Falle werden Kopfraum, Mündungsbereich und auch Verschlußkappenabschnitte, insbesondere dessen Innenseite, von der Behandlung erfaßt.

Vorzugsweise ist vorgesehen, daß die Bewegung der Behälter auf einer die Transportbahn bildenden Kreisbahn erfolgt. Die zu verschließenden Behälter laufen kontinuierlich in diese Kreisbahn ein und werden während der Kreisbewegung der Sterilbehandlung unterzogen, wobei die zugeordneten Verschlußkappen ebenfalls eine entsprechende Kreisbahn durchlaufen. Am Ende der Kreisbewegung, die kleiner als 360° ist (wegen einer Ein- und Auslaufzone der Behälter), erfolgt das Verschließen der Behälter.

Insbesondere ist vorgesehen, daß der Zutrittsspalt ein umlaufender, vorzugsweise überall etwa gleich großer Ringspalt ist. Mithin wird die Verschlußkappe der Behältermündung derart mit Abstand zugeordnet, daß die öffnungsebene des Behälters parallel -oder etwa parallel- zu der Öffnungsebene der Verschlußkappe verläuft. Sofern die Behaltermündung und auch die Verschlußkappe einen kreisförmigen Querschnitt aufweisen, handelt es sich bei dem Ringspalt um einen Kreisringspalt.

Die Erfindung betrifft ferner eine Vorrichtung zum Verschließen von gefüllten, sich entlang einer Transportbahn bewegenden Behältern, wobei der Verschließvorgang in einer Sterilisierzone durchgeführt wird, wobei die Sterilisierzone vom Innenraum eines sich mit dem jeweiligen Behälter mitbewegenden Behandlungselements gebildet ist, das im Bereich der Behältermündung anordenbar ist und mindestens eine, in den Innenraum mündende Behandlungsöffnung aufweist. Durch diese Behandlungsöffnung wird die Sterilbehandlung durchgeführt. Im Falle einer Dampfbehandlung tritt aus der Behandlungsöffnung Dampf aus. Wird die zuvor erwähnte Vakuum/Schutzgasbehandlung durchgeführt, so kann durch die Behandlungsöffnung zunächst die Luft im Bereich der Behandlungszone abgesaugt werden, um das Vakuum zu schaffen und anschließend kann dann durch die Behandlungsöffnung das Schutzgas zugeführt werden. Es ist jedoch auch möglich, mindestens zwei Behandlungsöffnungen vorzusehen, wovon die eine die Vakuumbehandlung und die andere die Schutzgasbehandlung durchführt.

Nach einer Weiterbildung der Erfindung ist vorgesehen, daß sich oberhalb des Behandlungselements ein mit diesem mitbewegender Verschließkopf befindet, der eine dem Verschließen dienende Verschlußkappe während der Behandlung mit Abstand zu der Behältermündung hält. Dieses Halten nennt man in der Fachsprache auch "Picken".

Bevorzugt ist, wenn das Behandlungselement eine zylindrische, ringförmige Seitenwandung aufweist. Diese bildet eine Schutzwandung, um die erwähnte Umschließung der Behandlungszone herbeizuführen beziehungsweise mit herbeizuführen.

Nach einer Weiterbildung der Erfindung ist vorgesehen, daß der Verschließkopf während der Behandlung von oben her in den Innenraum des Behandlungselements eingreift, so daß bis auf ein geringes Spiel eine Abdeckung des Innenraums erfolgt. Handelt es sich beispielsweise bei dem Verschließkopf um eine rotierende oder sich zumindest um einen bestimmten Winkelbetrag drehende Anordnung, um einen Schraubverschluß oder Twist-Off-Verschluß aufzubringen, so muß das Spiel derart groß sein, daß diese Drehbewegung des Verschließkopfes relativ zum Behandlungselement möglich ist.

Nach einem speziellen Ausführungsbeispiel der Erfindung ist vorgesehen, daß das Behandlungselement am Schließkopf befestigt ist. Mithin bewegt es sich mit dem Verschließkopf mit, was beispielsweise dann von Vorteil ist, wenn es sich bei den Verschlüssen um Aufdrückverschlüsse oder Kronkorken handelt. Bewegt sich der Schließkopf nach Durchführung der Behandlung in Richtung auf die Behältermündung nach unten, so bewegt sich das am Schließkopf befestigte Behandlungselement mit. Die Anordnung des Behandlungselements am Verschließkopf hat den Vorteil, daß die beiden Teile nicht separat voneinander geführt und zueinander ausgerichtet werden müssen, sondern eine feste Lage zueinander einnehmen.

Vorzugsweise weist die Seitenwandung eine von der unteren Stirnseite des Behandlungselements ausgehende Ausnehmung zum Hinein- und Herausbewegen der Behältermündung auf. Diese Ausnehmung erstreckt sich -in Umfangsrichtung des Behandlungselements betrachtet- über einen Teilumfang.

Nach einer Weiterbildung der Erfindung ist vorgesehen, daß mehrere Behandlungsöffnungen vorgesehen sind, die über einen Teilumfang verteilt am Behandlungselement angeordnet sind. Insbesondere ist es vorteilhaft, wenn der mit Behandlungsöffnungen versehene Teilumfang der Ausnehmung diametral gegenüberliegt. Dadurch, daß die Behandlungsöffnungen nur in einem Teilumfang des Behandlungselements vorgesehen sind, wird beim Einblasen von Dampf eine gezielte Behandlungsrichtung vorgegeben, die ein besonders tiefes Eindringen in den Kopfraum des Behälters gestattet und auch im übrigen dazu führt, daß alle relevanten Zonen erreicht werden. Die Behandlung erfolgt somit in einer vorgegebenen Richtung, wodurch die dort vorhandene Umgebungsluft definiert verdrängt wird und der Heißdampf einen guten Zugang erhält.

Weiterhin ist es vorteilhaft, wenn die Behandlungsöffnungen zu Behandlungskanälen gehören, die -in Richtung auf die Behandlungszone- ansteigend verlaufen. Dies führt überraschender Weise zu besonders guten Kopfraum-Behandlungsresultaten.

Vorzugsweise wird die Aktivierung/Deaktivierung der Behandlungsöffnungen durch die Stellung einer die Bewegung des Behälters bewirkenden Transporteinrichtung gesteuert. Mithin erfolgt die durch die Behandlungsöffnungen vorzunehmende Behandlung in Abhängigkeit von der Stellung des Behälters. Insbesondere erfolgt die Aktivierung/Deaktivierung der Behandlungsöffnungen mittels eines Sensors, der mit einem einstellbaren Auslöseelement zusammenwirkt. Insbesondere ist vorgesehen, daß der Sensor ein Ventilstößel ist, der mit einer das Auslöseelement bildenden Steuerkurve zusammenwirkt. Sofern die Transportbahn eine Kreisbahn ist, wird sich der entsprechende Ventilstößel ebenfalls auf einer Kreisbahn bewegen, wobei die Steuerkurve eine entsprechend gestaltete Gleitfläche ist, gegen die -im Zuge der Kreisbewegung- der Ventilstößel anfährt und auf diese Art und Weise ein Ventil betätigt, welches die Behandlung durch die Behandlungsöffnungen aktiviert beziehungsweise deaktiviert.

Die Zeichnungen veranschaulichen die Erfindung anhand von Ausführungsbeispielen und zwar zeigt:
- Figur 1: eine schematische Ansicht betreffend den Verschließvorgang eines Behälters,
- Figur 2: die Durchführung einer Sterilbehandlung beim Verschließvorgang,
- Figur 3: den nach der Sterilbehandlung erfolgenden Verschließvorgang,
- Figur 4: ein anderes Ausführungsbeispiel hinsichtlich der das Verschließen und die Sterilbehandlung vornehmenden Vorrichtung,
- Figur 5: ein Schnitt durch eine Vorrichtung zum Verschließen von Behältern,
- Figur 6: eine Schnittansicht durch ein Behandlungselement entlang der Linie C-D in Figur 7,
- Figur 7: eine Draufsicht auf das Behandlungselement der Figur 6,
- Figur 8: ein Schnitt entlang der Linie A-B der Figur 6,
- Figur 9: eine schematische Schnittansicht durch einen Abschnitt eines Drehtisches der Vorrichtung der Figur 5 und
- Figur 10: eine schematische Ansicht der einzelnen Durchlaufstationen der Behälter.

Die Figur 1 zeigt -schematisiert- den oberen Bereich eines Behälters 1, der eine Behältermündung 2 aufweist. Die Erfindung ist nicht auf spezielle Behälter 1 begrenzt. Als Behälter 1 kommen zum Beispiel Flaschen, Gläser, Dosen usw. in Betracht. Zum Verschließen des Behälters 1 dient eine Verschlußkappe 3, die von einem Verschließkopf 4 gehalten (gepickt) wird. Ferner zeigt die Figur 1 ein Behandlungselement 5, mit dem eine Sterilbehandlung während des Verschließens vorgenommen wird.

Das Behandlungselement 5 weist eine zylindrische, ringförmige Seitenwandung 6 auf, wodurch ein Innenraum 7 des Behandlungselements 5 umschlossen wird.

Das Verfahren zum Verschließen des Behälters 1 mittels der Verschlußkappe 3 wird während der Bewegung des Behälters 1 entlang einer nicht dargestellten Transportbahn durchgeführt. Zur Verdeutlichung demonstriert ein Pfeil 8 in der Figur 1 die Bewegung des Behälters 1. Vorzugsweise erfolgt die Bewegung auf einer die Transportbahn bildenden Kreisbahn. Hierzu werden nacheinander Behälter 1 einem Drehtisch zugeführt, wobei sie während des Transports mittels des Drehtisches einer Sterilbehandlung und dem Verschlußvorgang unterworfen werden. Hierauf wird nachstehend noch näher eingegangen.

Gemäß Figur 1 befindet sich die Behältermündung 2 im unteren Bereich des Innenraums 7.

Oberhalb der Behältermündung 2 befindet sich der Verschließkopf 4, der eine Verschlußkappe 3 hält. Die Verschlußkappe 3 wird -aus einem Reservoir kommend- mit entsprechenden Zuführmitteln dem Verschließkopf 4 zugeführt (nicht dargestellt). Während der Bewegung entlang der kreisförmigen Transportbahn senkt sich der Verschließkopf 4 gemäß Pfeil 9 ab, wodurch die Verschlußkappe 3 zumindest teilweise in den Innenraum 7 eintritt (Figur 2). Es wird deutlich, daß Behälter 1, Behandlungselement 5, Verschließkopf 4 und Verschlußkappe 3 dieselbe Bewegungsbahn durchlaufen, so daß die Relativlage der genannten Teile (bis auf die Absenkbewegung gemäß Pfeil 9) gleich bleibt. Aus der Figur 2 ist erkennbar, daß die Verschlußkappe 3 beziehungsweise der Verschließkopf 4 eine Art Abdichtung des Innenraums 7 noch oben hin vornimmt, während das von unten erfolgende Eingreifen der Behältermündung 2 in den Innenraum 7 ebenfalls zu einem Abschluß des Innenraums 7 nach unten hin führt. Unberücksichtigt bleiben dabei selbstverständlich vorhandene Spalte, die einerseits zwischen Verschließkopf 4 und Innenwandung 10 der Seitenwandung 6 sowie zwischen dem Behälter 1 und der Innenwandung 10 ausgebildet sind. Dennoch wird aufgrund der aus der Figur 2 hervorgehenden Relativlage der einzelnen Teile im Innenraum 7 eine Behandlungszone 11 ausgebildet, die -nach außen hin- abgeschirmt ist, so daß also eine Umschließung der Behandlungszone 11 vorliegt.

Sobald die erwähnte Umschließung der Behandlungszone 11 gemäß Figur 2 erfolgt ist, wird eine Sterilbehandlung durchgeführt. Diese erfolgt dadurch, daß aus mehreren, über einen Teilumfang der Innenwandung 10 mit Abstand zueinander angeordneten Behandlungsöffnungen 12 Dampf 13 austritt, der im Bereich der Behandlungszone 11 eine Dampfatmosphäre bewirkt. Hierdurch wird der Innenbereich 14 der Verschlußkappe 3, der Stirnbereich 15 und der untere äußere Mantelbereich 16 der Verschlußkappe 3 bedampft. Ferner erfolgt eine Bedampfung der äußeren Mantelwand 17 der Behältermündung 2 sowie deren Stirnfläche 18. Ferner tritt Dampf 13 in das Innere des Behälters 1 ein, wodurch der gesamte Kopfraum 19 im Innern des Behälters 1 einer Sterilbehandlung unterzogen wird. Der Kopfraum 19 erstreckt sich bis zur Befüllung 20 des Behälters 1, wobei es sich bei der Befüllung 20 um ein Lebensmittel oder dergleichen handelt.

Deutlich ist der Figur 2 zu entnehmen, daß sich während der Behandlung, die eine definiert vorgebbare Zeit dauert, die Verschlußkappe 3 oberhalb der Behältermündung 2 mit Abstand zu dieser zur Bildung eines Zutrittsspalts 21 befindet und daß durch diesen Zutrittsspalt 21 hindurch die Sterilbehandlung durchgeführt wird.

Ist die vorgegebene Zeit für die Sterilbehandlung abgelaufen, so wird -am Ende der entlang der Transportbahn erfolgenden Kreisbewegung gemäß Figur 3-das Verschließen des Behälters 1 durchgeführt, in dem der Verschließkopf 4 um seine Hochachse rotiert (Pfeil 22), wodurch die Verschlußkappe 3 auf ein nicht dargestelltes Gewinde im Bereich der Behältermündung 2 aufgeschraubt wird. Hierzu senkt sich der Verschließkopf 4 noch weiter in Richtung des Pfeiles 9 ab. Sobald die Verschlußkappe 3 die Behältermündung 2 überdeckt, wird die Dampfzufuhr und damit die Behandlung beendet. In Figur 3 ist die beginnende Verschraubung der Verschlußkappe 3 mit dem Behälter gezeigt. Die Strich-Punkt-Linie zeigt die ganz aufgeschraubte Stellung.

Aus der Figur 4 geht ein anderes Ausführungsbeispiel eines Verschließkopfes 4 hervor, der einstückig mit dem Behandlungselement 5 ausgebildet ist. Mithin bildet das Behandlungselement 5 mit seiner Seitenwandung 6 eine Art Fortsatz des die Verschlußkappe 3 aufnehmenden Verschließkopfs 4. Dies hat zur Folge, daß -für die Sterilbehandlung des Behälters 1- zunächst der Verschließkopf 4 in Richtung des Pfeiles 9 derart weit abgesenkt wird, daß der obere Bereich der Behältermündung 2 in den von der Seitenwandung 6 umschlossenen Innenraum 7 eintritt, wodurch eine nach außenhin abgeschlossene Behandlungszone 11 ausgebildet wird, in der dann die Sterilbehandlung erfolgt. Ist die Behandlung abgeschlossen, so senkt sich der Verschließkopf 4 weiter in Richtung des Pfeiles 9 und ordnet die Verschlußkappe 3 der Behältermündung 2 zu. Sofern es sich um Drehverschlüsse handelt, setzt sich hierzu der Verschließkopf 4 samt Behandlungselement 5 in Rotation. Handelt es sich um Aufdrückverschlüsse oder Kronkorken, so ist die Drehbewegung -ebenfalls wie bei dem zuvor beschriebenen Ausführungsbeispiel der Figuren 1 bis 3- nicht erforderlich.

Gemäß Figur 5 weist die zum Verschließen und Sterilisieren vorgesehene Vorrichtung eine um eine Hochachse 23 rotierende Welle 24 auf, die von einer Längsbohrung 25 durchsetz wird, die als Sackbohrung ausgebildet ist. Mittels eines feststehenden Anschlusses 26, der über eine Dichtungseinrichtung 27 an die Längsbohrung 25 angeschlossen ist, wird Dampf gemäß Pfeil 28 zugeführt.

An der Welle 24 ist ein Drehtisch 29 befestigt, der mit der Welle 24 mitdreht. Der Drehtisch 29 wird von sternförmig verlaufenden Verteilungsbohrungen 30 durchsetzt, die zu Behandlungselementen 5 führen, die -mit entsprechendem Winkelabstand- über den Umfang des Drehtisches 29 verteilt angeordnet sind. Oberhalb der einzelnen Behandlungselementen 5 befinden sich Verschließköpfe 4. Am Außenrand 31 des Drehtisches 29 ist ein Sensor 32 längsverschieblich angeordnet, der mit einer Gleitbahn 33 im Zuge der Drehbewegung zusammenwirkt. Die Gleitbahn 33 ist feststehend ausgebildet; sie schafft eine Steuerkurve zum Niederdrücken beziehungsweise Freigeben des Sensors 32, wodurch die Dampfzufuhr in das entsprechende Behandlungselement 5 aktiviert beziehungsweise deaktiviert wird. Wenn somit im Zuge der Drehbewegung des Drehtisches 29 der Sensor 32 durch die eine Steuerkurve bildende Gleitbahn 33 niedergedrückt wird, so wird eine Bedampfung der Behandlungszone 11 vorgenommen. Aufgrund der justierbaren Stellung der Gleitbahn 33 läßt sich der Winkelbereich und somit die Zeit der Behandlung festlegen. In den Figuren 6 bis 8 ist ein Behandlungselement 5 näher dargestellt. Es weist die Seitenwandung 6 auf, die ringförmig, insbesondere kreisringförmig ausgebildet ist. Mithin ist das Behandlungselement 5 nach Art eines Kreisrohrabschnitts aufgebaut. Die Seitenwandung 6 weist eine von der unteren Stirnseite 34 ausgehende Ausnehmung 35 auf, die sich über einen Teilumfang, zum Beispiel 140°, des ringförmig aufgebauten Behandlungselements 5 erstreckt. Die Ausnehmung 35 erstreckt sich gemäß Figur 6 etwa über die halbe Länge 1 des Behandlungselements 5. Durch die Ausnehmung 35 wird eine Zutrittsöffnung für die Behältermündung 2 des eintretenden Behälters 1 geschaffen. Wenn die Behältermündung 2 somit seitlich dem Behandlungselement 5 zugeführt wird, so kann auf diese Art und Weise die Behältermündung 2 in den Innenraum 7 gelangen. Nach erfolgtem Verschließen tritt der Behälter 1 samt Verschlußkappe 3 dann aus dieser Ausnehmung 35 wieder aus.

Die in der Figur 5 erläuterten und in Figur 6 nochmals gezeigten Verteilungsbohrungen 30 münden jeweils in einen Kanal 36 in der Seitenwandung 6. Vom Kanal 36 geht ein Behandlungskanal 37 aus, der in Richtung auf die Behandlungszone 11 ansteigend ausgebildet ist und an seinem vorderen Ende die Behandlungsöffnung 12 bildet.

Aus den Figuren 7 und 8 ist erkennbar, daß eine Vielzahl von Behandlungsöffnungen 12 mit entsprechenden Kanälen 37 vorgesehen sind, die -beabstandet zueinander- über einen Teilumfang der Seitenwandung 6, verteilt angeordnet liegen. Dieser Teilumfang entspricht bei dem gezeigten Ausführungsbeispiel etwa 200°, wobei fünfzehn Behandlungsöffnungen 12 mit gleichem Abstand zueinander vorgesehen sind. Die einzelnen Behandlungsöffnungen 12 liegen auf gleicher Höhe zueinander.

Die Figur 9 zeigt eine Draufsicht auf den Drehtisch 29, von dem allerdings nur ein Abschnitt dargestellt ist. Es ist erkennbar, daß eine Verteilungsbohrung 30 radial verlaufend über eine Zuführbohrung 38 zum Behandlungselement 5 führt. Am Ende der Verteilungsbohrungen 30 ist eine Ventilsitzverengung 39 ausgebildet, mit der ein Ventilteller 40 zusammenwirkt, der an einem Ventilstößel 41 befestigt ist. Der Ventilstößel 41 wird in einer Radialbohrung 42 längsverschieblich geführt, wobei die Radialbohrung 42 bis zum Außenrand 31 des Drehtisches 29 führt. Der Ventilstößel 41 ragt dort mit einem Sensor 32 radial heraus. Mittels einer nicht dargestellten Feder wird der Ventilstößel 41 radial nach außen beaufschlagt. Läuft -im Zuge der Drehbewegung des Drehtisches 29- der Sensor 32 auf die Gleitbahn 33 (Figur 5) auf, so wird -gegen die Wirkung der erwähnten Feder- der Ventilstößel 41 verlagert, wodurch der Ventilteller 40 von der Ventilsitzverengung 39 abhebt und somit Dampf aus der Verteilungsbohrung 30 in die Zuführbohrung 38 und damit zum Behandlungselement 5 gelangt.

Die Figur 10 veranschaulicht -von oben gesehen- in schematischer Darstellung die gesamte Einrichtung zum Befüllen und Verschließen von Behältern 1. Die Behälter 1 werden entlang der mit Pfeil 44 gekennzeichneten Bahn geführt, wobei sie zunächst über einen Einlaufstern 45 zu einer Füllstation 46 und von dort über einen Zwischenstern 47 zur Sterilisier- und Verschließeinrichtung 48 gemäß den vorstehend erwähnten Ausführungsbeispielen gelangen. Es ist erkennbar, daß sich die Sterilisier- und Verschließeinrichtung 48 in unmittelbarer Nähe an der Füllstation 46 befindet, so daß eine sehr kleine Bauform vorliegt, die wenig Platz benötigt und die keine Steriltunnelbauten oder dergleichen erfordert, um die befüllten Behälter 1 zur Verschließstation zu führen. Doch selbst wenn man eine Gesamteinhausung mit beispielsweise Überdruck vornimmt, sind die dafür erforderlichen Baumaßnahmen als gering zu bezeichnen.

## Patentansprüche

1. Verfahren zum Verschließen von gefüllten, sich in entlang einer Transportbahn bewegenden Behältern, wobei eine Sterilbehandlung oder dergleichen im Bereich der Behältermündung jedes Behälters und einer für das Verschließen verwendendeten Verschlußkappe durchgeführt wird, **dadurch gekennzeichnet**, daß die Verschlußkappe (3) der Behältermündung (2) derart zugeführt wird, daß sich die Verschlußkappe (3) -während der Bewegung des Behälters (1) entlang der Transportbahn- oberhalb der Behältermündung (2) mit Abstand zu dieser zur Bildung eines Zutrittsspalts (21) befindet und daß zumindest im Bereich des Zutrittsspalts (21) die Sterilbehandlung unter Umschließen der Behandlungszone (11) eine definiert vorwählbare Zeit durchgeführt und nach Ablauf dieser Zeit der Verschließvorgang vollzogen wird.

2. Verfahren nach Anspruch 1, **dadurch gekennzeichnet**, daß als Sterilbehandlung eine Dampfatmosphären-Behandlung durchgeführt wird.

3. Verfahren nach einem der vorhergehenden Ansprüche, **dadurch gekennzeichnet**, daß als Sterilbehandlung eine Vakuumbehandlung und anschließend eine Schutzgasbehandlung durchgeführt werden.

4. Verfahren nach einem der vorhergehenden Ansprüche, **dadurch gekennzeichnet**, daß die Bewegung auf einer die Transportbahn bildenden Kreisbahn erfolgt.

5. Verfahren nach einem der vorhergehenden Ansprüche, **dadurch gekennzeichnet**, daß der Zutrittsspalt (21) ein umlaufender, vorzugsweise überall etwa gleich großer Ringspalt ist.

6. Vorrichtung zum Verschließen von gefüllten, sich entlang einer Transportbahn bewegenden Behältern, wobei der Verschließvorgang in einer Sterilisierzone durchgeführt wird, insbesondere zur Durchführung des Verfahrens nach einem oder mehreren der vorhergehenden Ansprüche, **dadurch gekennzeichnet**, daß die Sterilisierzone (Behandlungszone 11) vom Innenraum (7) eines sich mit dem jeweiligen Behälter (1) mitbewegenden Behandlungselements (5) gebildet ist, das im Bereich der Behältermündung (2) anordenbar ist und mindestens eine, in den Innenraum (7) mündende Behandlungsöffnung (12) aufweist.

7. Vorrichtung nach Anspruch 6, **dadurch gekennzeichnet**, daß sich oberhalb des Behandlungselements (5) ein mit diesem mitbewegender Verschließkopf (4) befindet, der eine dem Verschließen dienende Verschlußkappe (3) während der Behandlung mit Abstand zu der Behältermündung (2) hält.

8. Vorrichtung nach einem der vorhergehenden Ansprüche, **dadurch gekennzeichnet**, daß das Behandlungselement (5) eine zylindrische, ringförmige Seitenwandung (6) aufweist.

9. Vorrichtung nach einem der vorhergehenden Ansprüche, **dadurch gekennzeichnet**, daß der Verschließkopf (4) während der Behandlung von oben her in den Innenraum (7) des Behandlungselements (5) eingreift, so daß bis auf ein geringes Spiel eine Abdeckung des Innenraums (7) erfolgt.

10. Vorrichtung nach einem der vorhergehenden Ansprüche, **dadurch gekennzeichnet**, daß das Behandlungselement (5) am Verschließkopf (4) befestigt ist.

11. Vorrichtung nach einem der vorhergehenden Ansprüche, **dadurch gekennzeichnet**, daß die Seitenwandung (6) eine von der unteren Stirnseite (34) des Behandlungselements (5) ausgehende Ausnehmung (35) zum Hinein- und Herausbewegen der Behältermündung (2) aufweist.

12. Vorrichtung nach einem der vorhergehenden Ansprüche, **dadurch gekennzeichnet**, daß mehrere Behandlungsöffnungen (12) vorgesehen sind, die über einen Teilumfang verteilt angeordnet sind.

13. Vorrichtung nach einem der vorhergehenden Ansprüche, **dadurch gekennzeichnet**, daß der mit Behandlungsöffnungen (12) versehene Teilumfang der Ausnehmung (35) diametral gegenüberliegt.

14. Vorrichtung nach einem der vorhergehenden Ansprüche, **dadurch gekennzeichnet**, daß die Behandlungsöffnungen (12) zu Behandlungskanälen (37) gehören, die in Richtung auf die Behandlungszone (11) ansteigend verlaufen.

15. Vorrichtung nach einem der vorhergehenden Ansprüche, **dadurch gekennzeichnet**, daß die Aktivierung/Deaktivierung der Behandlungsöffnungen (12) durch die Stellung einer die Bewegung des Behälters (1) bewirkenden Transporteinrichtung gesteuert wird.

16. Vorrichtung nach einem der vorhergehenden Ansprüche, **dadurch gekennzeichnet**, daß die Aktivierung/Deaktivierung der Behandlungsöffnungen (12) mittels eines Sensors (32) erfolgt, der mit einem einstellbaren Auslöseelement (Gleitbahn 33) zusammenwirkt.

17. Vorrichtung nach einem der vorhergehenden Ansprüche, **dadurch gekennzeichnet**, daß der Sensor (32) ein Ventilstößel (41) ist, der mit einer das Auslöseelement (Gleitbahn 33) bildenden Steuerkurve zusammenwirkt.
